# EUROPÄISCHE PATENTSCHRIFT

(11) **EP 0 059 999 B1**
(45) Veröffentlichungstag und Bekanntmachung des Hinweises auf die Patenterteilung: **28.08.1985**
(21) Anmeldenummer: 82200232.5
(22) Anmeldetag: 26.02.1982
(51) Int. Cl.: H01H 9/02, H01H 13/70

(54) **System zur Steuerung einer räumlich bewegbaren Vorrichtung**
Control system for devices movable in space
Système de commande pour dispositif mobile dans l'espace

(30) Priorität: 11.03.1981 CH 1651/81
(43) Veröffentlichungstag der Anmeldung: 15.09.1982
(73) Patentinhaber: BBC Aktiengesellschaft Brown, Boveri & Cie., CH-5401 Baden (CH)
(72) Erfinder: Göhrich, Klaus, D-7891 Küssaberg 1 (DE); Vogt, Heinz, CH-5422 Oberehrendingen (CH)

## Beschreibung

Die Erfindung betrifft eine Einrichtung zur Steuerung einer räumlich bewegbaren Vorrichtung gemäss dem Oberbegriff des Anspruchs 1 sowie die Verwendung einer solchen Einrichtung.

Eine Einrichtung der genannten Art ist. z. B. aus der US-A 3 906 369 bekannt.

Die bekannte Einrichtung umfasst eine Handeinheit mit zwei parallelen Handgriffen, die oberhalb der Handgriffe auf einer schrägen, V.- förmigen Konsole eine Mehrzahl von Knebelschaltern, zwischen den Handgriffen einen Sicherheitsschalter und unterhalb der Handgriffe jeweils einen mit einem Potentiometer verbundenen Druckschalter aufweist.

Aufgrund der Grösse der Handeinheit und der Anordnung der verschiedenen Bedienungselemente muss die Handeinheit mit zwei Händen gehalten und bedient werden, wobei die Bedienung dadurch kompliziert ist und erhöhte Aufmerksamkeit fordert, dass für alle Bedienungsfunktionen getrennte Bedienungselemente vorhanden sind und von den zehn Fingern der beiden Hände lediglich vier zur Bedienung herangezogen werden. Darüber hinaus ist eine Darstellung der Parameterwerte nicht vorgesehen.

Die Darstellung von Werten mittels eines in eine Handeinheit integrierten Monitors ist aus der FR-A 2 251 864 bekannt. Abgesehen davon, dass auch diese Handeinheit für die Datenein- und ausgabe aufgrund ihres mehrfach belegten Tastenfeldes nur mit zwei Händen zu bedienen ist, zwingt der integrierte Monitor dazu, die volle Aufmerksamkeit auf die Handeinheit zu konzentrieren.

Eine weitere Einrichtung ist bekannt aus der Druckschrift « Clinac 6/100 der Firma Varian (RAD 1826 A 2/79). Die zu steuernde, räumlich bewegbare Vorrichtung besteht dort aus einem Linac und einem Behandlungsbett. Auf Seite 6 dieser Druckschrift ist eine zum System gehörende Handeinheit dargestellt. Sie hat unter anderem den Nachteil, dass sie nur mit beiden Händen bedienbar ist. Der Patient kann daher während des Einstellens des Linac's bzw. des Behandlungsbettes nicht betreut werden.

Aus der Druckschrift « Asklepitron-45 der Firma BBC (CH-E 6.00117.1.E) ist eine fest auf einem Sockel montierte Bedienungseinheit für eine Betatron und ein Behandlungsbett bekannt. Die sogenannte «Totmann-Forderung •, dass nämlich zwei mechanisch und elektrisch getrennte Signalkreise existieren müssen, um eine Parameteränderung auslösen zu können, ist dort nicht erfüllt. Bei ähnlichen Bedienungseinheiten wird die Totmann-Forderung mit einem Fusspedal erfüllt.

Aus der Druckschrift « Therasim 720 der Firma AECL (Med. 543/72) ist eine Einrichtung zur Steuerung eines Therapiegerätes und eines Behandlungsbettes bekannt, bei welcher eine Handeinheit, eine Eingabestelle und eine elektronische Prozesssteuereinheit gezeigt werden. Die Handeinheit ist nur mit bieden Händen bedienbar.

Alle oben beschriebenen Einrichtungen haben zusätzlich den Nachteil, dass ein unmittelbarer Vergleich zwischen den eingestellten Parameterwerten und den Sollwerten nicht möglich ist.

Ein anderer Nachteil besteht darin, dass die Tasten der Bedienungseinheit per Zufall oder auch bewusst blockiert werden können. Bei Bedienungseinheiten ohne Totmann-Funktion kann dieses für den Patienten schwerwiegende Folgen haben, vor allem bei Anlagen ohne Berührungsschutz, bei welchen z. B. bei Berührung des Strahlerkopfes alle Parameteränderungen sofort unterbrochen werden.

Der Erfindung liegt daher die Aufgabe zugrunde, eine Einrichtung der eingangs genannten Art derart zu gestalten, dass die Handeinheit mit einer Hand bedienbar ist, die Totmann-Forderung erfüllt und alle gewünschten Parameterwerte unabhängig von der Handeinheit direkt auf einem Monitor in Grossanzeige ablesbar sind.

Diese Aufgabe wird durch die Merkmale des Anspruchs 1 gelöst.

Die durch die Erfindung erreichten Vorteile sind im wesentlichen darin zu sehen, dass die Bedienungsperson im ganzen Raum wirken kann und noch eine Hand frei hat, z. B. um den Patienten, bei einer Anlage mit Therapiegerät und Behandlungsbett, noch einrichten zu können. Dabei ist die Totmann-Forderung vollumfänglich gewährleistet und ist die Richtigkeit der eingestellten Parameterwerte im ganzen Raum sofort auf dem Monitor zu überprüfen.

Auch bei räumlich bewegbaren Vorrichtungen anderer Art ist die Erfindung gut anwendbar, wie z. B. bei Hebezeugen, speziell Kränen, und Werkzeugmaschinen. Mit der Erfindung wird hier auch manche Gefahrenquelle beseitigt, z. B. beim Laden von Lastkraftwagen mit einem Kran.

Nachstehend wird die Erfindung anhand von einem in den Zeichnungen dargestellten Ausführungsbeispiel näher erläutert.

Es zeigt :
Figur 1 in schematischer Darstellung eine erfindungsgemässe Einrichtung zur Steuerung der Positionsparameter einer räumlich bewegbaren Vorrichtung,
Figur 2 die Handeinheit der Einrichtung in Ansicht von aussen und
Figur 3 eine mögliche Realisierung der Prozesssteuereinheit.

In den Figuren ist eine Einrichtung zur Steuerung der Positionsparameter e, a, r, s, q, v der räumlich bewegbaren Vorrichtung 1 dargestellt. In seinem grundsätzlichen Aufbau besteht es aus einer Handeinheit 2, einer elektronischen Prozesssteuereinheit 5 mit Eingabestelle 6, einem Monitor 8 und einem ODER-Gatter 12.

Die räumlichen Positionen der Vorrichtung 1, hier eines Betatrons mit Strahlerkopf und Behandlungsbett, sind gekennzeichnet durch die Positionsparameter e, a, r, s, q, v.

Die Positionsparameter e, a, r bezeichnen die Positionen des Strahlerkopfes des Betatrons. Insbesondere bestimmen der Positionsparameter e die Bewegung des Strahlerkopfes in Längsrichtung des Behandlungsbettes, der Positionsparameter a den Drehwinkel des Strahlerkopfes um die isozentrische Achse, und der Positionsparameter r die Bewegung in Strahlrichtung des Strahlerkopfes.

Die Positionsparameter s, q, v kennzeichnen die Positionen des Behandlungsbettes. Insbesondere bestimmen der Positionsparameter s die Stellung in Längsrichtung, der Positionsparameter q die Stellung in Querrichtung, und der Positionsparameter v die Stellung in Vertikalrichtung des Behandlungsbettes.

Die Positionsparameter e, a, r, s, q, v werden mit den Stellgliedern 7a-7f der Vorrichtung 1 eingestellt.

Die Handeinheit 2 hat Parameterwahltasten 3a-3f, Tasten für Zusatzfunktionen 9a-9f, einen Schieber 4, der mittels einer Feder in stabiler Ruhelage 0 gehalten wird, einen Notschalter 10 und Signallampen 11a-111. Sie wird von einer Hand 18, mit Zeigefinger 13, Mittelfinger 14, Ringfinger 15, kleinem Finger 16 und Daumen 17 der Bedienungsperson bedient.

Die Prozesssteuereinheit kann z. B. ein Mikrocomputer, Typ HLF der Firma Indel, Dübendorf (Schweiz) sein. Die Eingabestelle ist z. B. ein Gerät der Marke Maxiswitch Comp. Der Monitor ist von der Marke RCA Typ TC 1214.

Das Drücken z. B. der Taste 3a bewirkt eine Anzeige des Parameterwertes e, also der Stellung des Strahlerkopfes in Längsrichtung, auf dem Monitor 8. Wird zusätzlich der Schieber 4 z. B. in Richtung a betätigt, so wird der Strahlerkopf mittels des Stellgliedes 7a vorwärts in Längsrichtung des Behandlungsbettes bewegt. Der Wert der Auslenkung des Schiebers 4 aus der Ruhelage 0 bestimmt die Geschwindigkeit der Parameteränderung. In diesem Falle gibt es zwei diskrete Stufen in Vorwärtsrichtung und zwei ih Rückwärtsrichtung.

Eine kontinuierliche Auslenkung des Schiebers 4, und damit eine kontinuierliche Steuerung der Geschwindigkeit der Parameteränderung, ist jedoch auch ausführbar.

Ebenso erfolgt die Parameteränderung in Rückwärtsrichtung, wenn der Schieber 4 in Richtung b geschoben wird.

Sinngemäss gilt dies für die anderen Parameterpositionen, wie Radius r und Drehwinkel a des Strahlerkopfes und Längsrichtung s, Querrichtung q und Vertikalrichtung v des Behandlungsbettes. Die entsprechenden Tasten sind 3b bis 3f.

Die Prozesssteuereinheit 5 ist so programmiert, dass bei gleichzeitigem Drücken zweier Parameterwahltasten 3a-3f immer nur ein Signal berücksichtigt wird, d. h. dass nur eine einzige Parameteränderung durchgeführt wird. Sinngemäss gilt dieses für mehrere gleichzeitig gedrückte Tasten 3a-3f oder Zusatzfunktionstasten 9b, 9e und 9f.

Mit den Tasten 9e und 9f und dem Schieber 4 kann die Oeffnung der Blenden des Strahlerkopfes nach Breite (x-Richtung) und Länge (y-Richtung) vergrössert bzw. verkleinert werden.

Die Taste 9b zusammen mit dem Schieber 4 erlaubt das Drehen des Strahlerkopfes weg von der isozentrischen Achse.

Das Drücken z. B. der Parameterwahltaste 3a und der Taste 9c bewirkt die automatische Einstellung der Parameterposition, hier der Längsrichtung e des Strahlerkopfes (Sollwert). Die Lampe lig oder IIh gibt an, in welche Richtung die Parameteränderung stattfindet. Wenn der Sollwert erreicht ist, leuchten die Lampen 11a und 11k.

Sinngemäss gilt dies für die anderen Parameterwahltasten 3b-3f und die entsprechenden Lampen 11b-11f. Ebenso gilt dies für die Zusatzfunktionstasten 9b, 9e und 9f, und die Lampe 11j.

Durch Drücken der beiden Tasten 9c und 9d wird die ganze Vorrichtung 1 in Ausgangsposition gebracht. Wenn die Lampen 11 und 11 e leuchten, ist diese Ausgangsposition erreicht.

Bei Berührung des Strahlerkopfes leuchtet die Lampe 11 i. Die momentanen Parameteränderungen werden dann automatisch durch das Blockierungssystem der Prozesssteuereinheit 5 unterbrochen. Die Blockierung kann mit der Taste 9a überbrückt werden, so dass bewusst weitere Parameteränderungen vorgenommen werden können.

Das Zusammenwirken der Prozesssteuereinheit 5 mit den Stellgliedern 7a-7f wird anhand der Fig. 3 beispielhaft erläutert :
In Fig. 3 ist die Prozesssteuereinheit 5 durch eine einfache logische Schaltung realisiert, welche in diesem Fall aus den ODER-Gattern 19 besteht. In dem dargestellten Beispiel bestehen die Stellglieder 7a-7f - hier repräsentiert durch Stellglied 7a - aus einem Regler R, einer Antriebssteuerung A und einem Motor M. Das ODER-Gatter 12 entspricht dem in Fig. 1 dargestellten Gatter 12.

Die Funktion der dargestellten Elemente ist wie folgt :
Beim Schliessen der Taste 3a geht ein Signal in den Regler R. Wird nun der Schieber 4 in eine erste Stellung gebracht, in welcher beispielsweise der Schalter 4a geschlossen wird, so werden zwei ODER-Gatter 19 aktiviert, von denen einer den Befehl « Vorwärts », und das andere den Befehl « langsam an den Regler R gibt. Der Regler R aktiviert jetzt entsprechend die Antriebssteuerung A. Der Motor M wird jedoch erst dann in Funktion gesetzt, wenn auch vom ODER-Gatter 12 ein Signal eintrifft. Dies ist dann der Fall, wenn der Schalter 4a des Schiebers 4 geschlossen ist.

Durch das ODER-Gatter 12 wird damit die Totmann-Forderung gewährleistet:
Sollte aufgrund eines Fehlers im Regler R und/oder der Antriebssteuerung A der Motor M aktiviert werden, ohne dass der Schieber 4 betätigt ist, so kann der Motor M trotzdem nicht in Funktion treten, da hierzu noch ein vom Schieber 4 über das ODER-Gatter 12 bewirktes Signal erforderlich ist. Ohne ein derartiges Signal ist die Stromversorgung des Motors M unterbrochen.

Beim Schliessen des Schalters 4a' ergibt sich grundsätzlich der gleiche Funktionsablauf, jedoch bewirkt der Regler R eine grössere Geschwindigkeit des Motors M.

Beim Schliessen der Schalter 4b, 4b' kehrt sich die Bewegungsrichtung des Motors M um.

## Patentansprüche

1. Einrichtung zur Steuerung der Positionsparameter (e, a, r, s, q, v) einer räumlich bewegbaren Vorrichtung (1), umfassend
- eine Handeinheit (2) ;
- auf der Handeinheit (2) erste Bedienungselemente (3a-3f) zur Auswahl jeweils eines der Positionsparameter (e, a, r, s, q, v) ;
- auf der Handeinheit (2) ein zweites Bedienungselement (4) zur Steuerung der Aenderungsgeschwindigkeit eines mittels der ersten Bedienungselemente ausgewählten Positionsparameters (e, a, r, s, q, v) ;
dadurch gekennzeichnet, das
- die Handeinheit (2) seitlich von zwei gegenüberliegenden Seitenflächen derart begrenzt ist, dass sie in der Handfläche liegend von derselben Hand gehalten werden kann, wobei der Daumen dieser Hand auf der zweiten Seitenfläche und die übrigen Finger dieser Hand auf der ersten Seitenfläche ruhen ;
- die ersten Bedienungselemente als Tasten (3a-3f) ausgebildet sind und auf der ersten Seitenfläche derart angeordnet sind, das sie im Griffbereich des Zeigefingers (13), Mittelfingers (14), Ringfingers (15) und kleinen Fingers (16) einer die Handeinheit (2) haltenden Hand (18) liegen ;
- das zweite Bedienungselement als Schieber (4) ausgebildet ist und auf der zweiten Seitenfläche derart angeordnet ist, dass es im Griffbereich des Daumens (17) der die Handeinheit haltenden Hand (18) liegt ;
- der Schieber (4) aus einer stabilen Ruhelage (o) in zwei Richtungen (a, b) auslenkbar ist, wobei der Wert der Auslenkung des Schiebers (4) die Aenderung des mittels der Tasten (3a-3f) ausgewählten Positionsparameters (e, a, r, s, q, v) nach Richtung und Geschwindigkeit steuert, und wobei in der Ruhelage (o) des Schieers (4) eine Aenderung der Positionsparameter (e, a, r, s, q, v) ausgeschlossen ist ; und
- die Werte der Positionsparameter (e, a, r, s, q, v) auf einem von der Handeinheit (2) getrennt angeordneten Monitor (8) in Grossanzeige ablesbar sind, welcher
- Monitor (8) mit der Handeinheit (2) über eine Processsteuereinheit (5) mit Eingabestelle (6) in Wirkverbindung steht.

2. Einrichtung nach Anspruch 1, dadurch gekennzeichnet, dass der Schieber (4) der Handeinheit (2) kontinuierlich auslenkbar ist.

3. Einrichtung nach Anspruch 1, dadurch gekennzeichnet, dass der Schieber (4) der Handeinheit (2) in diskreten Stufen auslenkbar ist.

4. Einrichtung nach Anspruch 1, dadurch gekennzeichnet, dass auf einer Vorderfläche der Handeinheit (2) ein Notschalter (10) und Tasten (9a-9f) für Zusatzfunktionen und Signallampen (11a-11j) angeordnet sind.

5. Verwendung einer Einrichtung nach Anspruch 1 zur Steuerung einer räumlich bewegbaren, medizinischen Bestrahlungseinrichtung, vorzugsweise eines Betatrons.

## Claims

1. Device for controlling the position parameters (e, a, r, s, q, v) of a spatially movable device (1), comprising :
- a hand-operated unit (2) ;
- thrust operating elements (3a-3f) on the hand-operated unit (2) for selecting first one of the position parameters (e, a, r, s, q, v) in each case ;
- a second operating element (4) on the hand-operated unit (2) for controlling the rate of change of a position parameter (e, a, r, s, q, v) selected by means of the first operating elements ;
characterised in that :
- the hand-operated unit (2) is limited laterally by two opposite side faces in such a way that, when lying in the palm of the hand, it can be held by the same hand, with the thumb of this hand resting on the second side face and the other fingers of this hand resting on the first side face ;
- the first operating elements are designed as push-button switches (3a-3f) and are arranged on the first side face in such a way that they lie within the gripping range of the index finger (13), middle finger (14), ring finger (15) and little finger (16) of a hand (18) holding the hand-operated unit (2) ;
- the second operating element is designed as a slide switch (4) and is arranged on the second side face in such a way that it lies within the gripping range of the thumb (17) of the hand (18) holding the hand-operated unit ;
- the slide switch (4) can be deflected from a stable neutral position (o) in two directions (a, b) with the value of the deflection of the slide switch (4) controlling, according to direction and rate, the change in the position parameter (e, a, r, s, q, v) selected by means of the push-button switches (3a-3f), and with a change in the position parameters (e, a, r, s, q, v) being impossible in the neutral position (o) of the slide switch (4) ; and
- the values of the position parameters (e, a, r, s, q, v) can be read off in large-scale display on a monitor (8) which is arranged separately from the hand-operated unit (2) and is in operative connection with the hand-operated unit (2) via a process control unit (5) having an input point (6).

2. Device according to Claim 1, characterised in that the slide switch (4) of the hand-operated unit (2) can be deflected continuously.

3. Device according to Claim 1, characterised in that the slide switch (4) of the hand-operated unit (2) can be deflected in discrete stages.

4. Device according to Claim 1, characterised in that an emergency switch (10), push-button switches (9a-9f) for additional functions and signal lamps (11a-11j) are arranged on a front face of the hand-operated unit (2).

5. Use of a device according to Claim 1 for controlling a spatially movable, medical irradiation device, preferably a betatron.

## Revendications

1. Système pour la commande des paramètres (e, a, r, s, q, v) de positionnement d'un dispositif (1) mobile dans l'espace, comprenant
- une unité manuelle (2) ;
- sur l'unité manuelle (2) des premiers organes de commande (3a-3f) pour sélectionner chacun un des paramètres de positionnement (e, a, r, s, q, v) ;
- sur l'unité manuelle (2) un second organe de commande (4) pour la commande de la vitesse de variation d'un paramètre de positionnement (e, a, r, s, q, v) sélectionné au moyen des premiers organes de commande ;
caractérisé en ce que
- l'unité manuelle (2) est limitée par deux faces latérales opposées, de telle façon que , posée dans la paume d'une main, elle puisse être tenue par cette même main, le pouce de cette main s'appuyant sur la seconde face latérale et les autres doigts de cette main prenant appui sur la première face latérale ;
- les premiers organes de commande sont constitués par des boutons (3a-3f) et sont disposés sur la première face latérale de telle façon qu'ils se trouvent à portée de l'index (13), du majeur (14), de l'annulaire (15) et de l'auriculaire (16) d'une main (18) tenant l'unité manuelle (2) ;
- le second organe de commande est constitué par un curseur (4) et il est disposé sur la seconde face latérale de telle façon qu'il se trouve à portée du pouce (17) de la main (18) tenant l'unité manuelle ;
- le curseur (4) peut être déplacé dans deux directions (a, b) à partir d'une position stable de repos (0), et la valeur de ce déplacement du curseur (4) commande, en direction et en vitesse, la variation du paramètre (e, a, r, s, q, v) sélectionné au moyen des boutons (3a-3f), tandis qu'en position de repos (0) du curseur (4), toute variation des paramètres (e,a, r, s, q, v) est exclue ;
- les valeurs des paramètres (e, a, r, s, q, v) peuvent être lues sur un moniteur (8) grand modèle distinct de l'unité manuelle (2),
- moniteur (8) qui se trouve en liaison active avec l'unité manuelle (2) par l'intermédiaire d'une unité de commande de processus (5) avec poste d'entrée (6).

2. Système suivant la revendication 1, caractérisé en ce que le curseur (4) de l'unité manuelle (2) peut être déplacé de façon continue.

3. Système suivant la revendication 1, caractérisé en ce que le curseur (4) de l'unité manuelle (2) peut être déplacé par pas discrets.

4. Système suivant la revendication 1, caractérisé en ce que, sur une face avant de l'unité manuelle (2), sont disposés un interrupteur de sûreté (10) et des boutons (9a-9f) pour des fonctions supplémentaires ainsi que les lampes- témoins (11a-11j).

5. Utilisation d'un système suivant la revendication 1, pour la commande d'un dispositif d'irradiation médical, mobile dans l'espace, de préférence un bétatron.
